# DEMANDE DE BREVET EUROPEEN

(11) **EP 1 127 511 A1**
(43) Date de publication de la demande: **29.08.2001**
(21) Numéro de dépôt: 01420035.6
(22) Date de dépôt: 14.02.2001
(51) Int. Cl.: A45F 3/04

(54) **Protege casque pour sac a dos**

(30) Priorité: 25.02.2000 FR 0002660
(71) Demandeur: LAFUMA S.A., F-26140 Anneyron (FR)
(72) Inventeur: Le Gal, Yann, 38340 Voreppe (FR)
(74) Mandataire: Palix, Stéphane

(57) **Abrégé**

Ce sac à dos est remarquable en ce qu'il comprend, à partir de son rabat supérieur susceptible d'obturer le sac à dos, un moyen textile (3) agencé pour entourer le casque et assurer son maintien et tenue, ledit moyen textile présentant une ou plusieurs zones de liaison (3a) par couture ou autre avec le rabat supérieur (2) du sac à dos et au moins une zone d'attache (4) temporaire avec des moyens de fixation (5) rapide associés audit rabat.

## Description

L'invention a pour objet un dispositif de protection et de rangement des casques de sécurité pour sacs à dos, sacs de montagne.

La pratique des sports de montagne et de randonnée, à pied ou à vélo, exige pour le praticien qu'il suive de plus en plus des règles de sécurité avec en particulier le port d'un casque.

Le problème qui est posé réside dans le fait que ce casque peut constituer un produit ou objet gênant, encombrant, lorsqu'il n'est pas porté directement par l'utilisatéur. Cette situation est courante dans les moments de repos ou de transport par exemple.

### Art antérieur :

Selon la pratique connue, et pour éviter d'éventuelle perte, les casques sont fixés par des attaches ou sangles aux sacs à dos mais sont dans ce cas toujours assujettis à un mouvement de balancement. Cette situation est peu appropriée car il y a tout d'abord une gêne lors du portage du sac et d'autre part le fait de balancement peut provoquer des chocs, être source de légère commotions, et rayer ou détériorer par ailleurs, par exemple, la face extérieure apparente du casque.

### But recherché :

Le but recherché selon l'invention était de remédier à ces inconvénients en tenant compte du volume incompressible d'un casque de sécurité.

Le rangement du casque à l'intérieur du sac à dos n'était guère envisageable de part le volume nécessaire au détriment d'autres objets. Le rangement latéral dans une poche avec un filet de protection approprié n'est pas non plus envisageable entraînant en effet une excroissance substantielle du sac et donc source de gêne. Par ailleurs, les poches existantes ne sont pas appropriées pour un tel rangement.

La démarche du demandeur a donc été de s'orienter vers une nouvelle conception d'un sac à dos de montagne, de randonnée, qui soit agencé pour permettre l'intégration du casque en tenant compte du volume du sac et de sa partie supérieure présentant le rabat de fermeture.

Selon une première caractéristique, le sac à dos est remarquable en ce qu'il comprend, à partir de son rabat supérieur susceptible d'obturer le sac à dos, un moyen textile agencé pour entourer le casque et assurer son maintien et tenue, ledit moyen textile présentant une ou plusieurs zones de liaison par couture ou autre avec le rabat supérieur du sac à dos et au moins une zone d'attache temporaire avec des moyens de fixation rapide associés audit rabat.

Selon une autre caractéristique, le moyen textile présente une contexture à capacité élastique de déformation.

Ces caractéristiques et d'autres encore ressortiront bien de la suite de la description.

Pour fixer l'objet de l'invention, illustré aux figures des dessins, où :
- La figure 1 est une vue en perspective avant d'un sac à dos de randonnée, de montagne, dont le rabat supérieur d'obturation de l'intérieur du sac présente un moyen textile de protection et de maintien d'un casque de sécurité.
- La figure 2 est une vue semblable à la figure 1 du côté arrière.
- La figure 3 est une vue en perspective arrière, le casque de sécurité étant enlevé, le moyen textile restant fixé et se trouvant dans une position à plat.
- La figure 4 est une vue avant correspondant à la figure 3.

Afin de rendre plus concret l'objet de l'invention, on le décrit maintenant d'une manière non limitative illustrée aux figures des dessins.

Le sac à dos, de montagne et de randonnée, est référencé dans son ensemble par (1). Ce sac est de toute configuration, volume, avec agencements de rangement appropriés. De manière classique pour assurer la fermeture du sac, est prévu un rabat (2) formant chapeau de toute configuration, dimensions, la liaison du rabat avec le corps (1a) du sac étant obtenue à l'aide de tous moyens du type à fermeture rapide, à glissière, à lacets ou autre.

Selon l'invention, le rabat (2) formant chapeau dans sa partie supérieure apparente est agencé pour recevoir un moyen textile (3) présentant des zones de liaison (3a) fixées par rapport audit rabat dans des zones (2a) et au moins une zone d'attache (4) rapide et temporaire avec un moyen (5) associé au rabat formant chapeau.

Plus particulièrement, le moyen textile (3) est susceptible de s'écarter d'une manière limitée et contrôlée par rapport au plan du rabat formant chapeau pour créer un espace et volume de rangement permettant l'insertion d'un casque de sécurité (6) afin de le protéger, ledit casque venant épouser par son contour périphérique (6a) ledit rabat formant chapeau (2) et autorisant si nécessaire une pénétration plus ou moins importante du contenu du sac dans le volume interne dudit casque.

Par ailleurs, selon l'invention, le moyen textile est avantageusement réalisé en un matériau élastiquement déformable permettant de créer une tension assurant le maintien ferme du casque par rapport à la partie supérieure du sac à dos.

Selon l'invention, le support textile présente dans une mise en oeuvre avantageuse plusieurs branches, et par exemple 4 branches (3b - 3c - 3d - 3e) plus particulièrement disposées deux à deux (3b - 3c) (3d - 3e), en opposition et fixées sur des lignes opposées du rabat formant chapeau. La liaison entre les branches s'effectue par de larges arrondis (3g) laissant apparaître la coque du casque. La liaison desdites branches du support textile avec le rabat est effectuée par couture (7) ou tous moyens équivalents. La liaison entre les branches (3b - 3c) de devant peut être effectuée selon une configuration curviligne. Dans la partie arrière du moyen textile correspondant à la partie arrière du sac à dos, il est prévu au moins un moyen (5) d'attache rapide et temporaire. La largeur (L1) entre les deux zones de liaison (3d - 3e) arrière du moyen textile avec le rabat est telle qu'elle permet l'insertion et le glissement du casque de sécurité. Par contre, le moyen textile (3) se prolonge à l'arrière pour constituer une cinquième branche (3f) à laquelle est associée la zone de fixation rapide. En d'autres termes, celle-ci comprend un moyen d'attache (5a) mâle ou femelle lié au moyen textile et un moyen d'attache complémentaire (5b) femelle ou mâle lié au rabat formant chapeau.

Plus généralement, le moyen textile est lié fixement au rabat formant chapeau par n branches, deux, trois, quatre ou plus et par au moins une branche incluant l'attache temporaire, l'ensemble et la combinaison de ces différentes branches fixées ou amovibles permettant d'assurer la mise en place ou l'enlèvement du casque, son maintien en position, en jouant sur l'élasticité du matériau tissé ou non tissé composant le support textile.

Les zones de raccordement des branches entre elles ont une configuration curviligne plus ou moins prononcée.

Ainsi, selon l'invention, le casque de sécurité est parfaitement tenu en toutes circonstances. Il s'intègre dans le volume général du sac à dos, de montagne ou de randonnée. Sa mise en place est extrêmement rapide et ne génère aucun volume supplémentaire supérieur ou de gêne dans la manipulation du sac à dos par l'opérateur.

On souligne également la mise en place aisée du support textile sur la partie de dessus du rabat supérieur du sac à dos. La configuration du support textile en n branches est adaptée à tous profils de rabat formant chapeau du sac à dos, le nombre de branches étant quelconque en incluant des zones fixes et au moins une zone d'ouverture et d'enlèvement pour permettre l'insertion du casque précité.

## Revendications

1. Sac à dos caractérisé en ce qu'il comprend, à partir de son rabat supérieur susceptible d'obturer le sac à dos, un moyen textile (3) agencé pour entourer le casque et assurer son maintien et tenue, ledit moyen textile présentant une ou plusieurs zones de liaison (3a) par couture ou autre avec le rabat supérieur (2) du sac à dos et au moins une zone d'attache (4) temporaire avec des moyens de fixation (5) rapide associés audit rabat.

2. Sac à dos, selon la revendication 1, caractérisé en ce que le moyen textile est constitué d'une contexture à capacité élastique de déformation.

3. Sac à dos, selon l'une quelconque des revendications 1 et 2, caractérisé en ce que le support textile (3) présente plusieurs branches par exemple 4 branches (3b - 3c - 3d - 3e) plus particulièrement disposées deux à deux (3b - 3c) (3d - 3e), en opposition et fixées sur des lignes opposées du rabat formant chapeau, la liaison entre les branches s'effectuant par de larges arrondis (3g) laissant apparaître la coque du casque,
et en ce que la liaison desdites branches du support textile avec le rabat est effectuée par couture (7) ou tous moyens équivalents, la liaison entre les branches (3b - 3c) de devant pouvant être effectuée selon une configuration curviligne,
et en ce que dans la partie arrière du moyen textile correspondant à la partie arrière du sac à dos, il est prévu au moins un moyen (5) d'attache rapide et temporaire.

4. Sac à dos, selon la revendication 3, caractérisé en ce que le moyen textile (3) se prolonge à l'arrière pour constituer une cinquième branche (3f) à laquelle est associée la zone de fixation rapide.
